# FASCICULE DE BREVET EUROPEEN

(11) **EP 1 616 813 B1**
(45) Date de publication et mention de la délivrance du brevet: **14.01.2009**
(21) Numéro de dépôt: 05291348.0
(22) Date de dépôt: 23.06.2005
(51) Int. Cl.: B65D 83/14

(54) **Dispositif de distribution d'un produit**
Vorrichtung zur Abgabe eines Produkts
Device for the distribution of a product

(30) Priorité: 12.07.2004 FR 0451499
(43) Date de publication de la demande: 18.01.2006
(73) Titulaire: L'ORÉAL, 75008 Paris (FR)
(72) Inventeur: Lassere, Pierre-André, 93470 Coubron (FR); Sanchez, Marcel, 75015 Paris (FR)
(74) Mandataire: Leray, Noelle

(56) Documents cités:
- WO-A1-97/47535
- FR-A1- 2 844 505
- FR-A5- 2 114 497
- US-A- 2 794 579
- US-A- 2 950 846
- US-A- 2 962 196
- US-A- 4 417 674

## Description

La présente invention concerne un dispositif de distribution d'un produit, comprenant un récipient pressurisé muni d'une valve à prise de gaz additionnelle.

On connaît les dispositifs de distribution de type aérosol qui sont constitués par un récipient contenant un produit sous forme liquide et un propulseur. Le récipient est muni d'une valve pour la sortie du liquide sous pression. Cette valve est fixée sur une coupelle de valve, de façon que le corps de valve fixe s'ouvre dans le récipient et qu'un élément mobile s'ouvre à l'extérieur du récipient, l'ouverture de la valve s'effectuant par enfoncement ou basculement de l'élément mobile dans le corps de valve. Le déplacement de l'élément mobile de la valve est généralement obtenu à l'aide d'un bouton-poussoir, susceptible d'appuyer sur l'élément mobile de la valve, bouton-poussoir que l'utilisateur peut déplacer manuellement pour actionner la valve. Le bouton-poussoir comporte généralement un canal d'éjection du produit à distribuer et un orifice de sortie. Un tube plongeur peut être fixé au corps de valve pour permettre d'alimenter le corps de valve en liquide à distribuer, même lorsque le niveau de liquide est faible, lorsque la distribution du produit est effectuée "tête en haut".

Les dispositifs de type aérosol permettent de pulvériser du produit sous forme de spray ou encore de distribuer du produit sous forme de mousse.

Le document FR 2 114 497 décrit par exemple un dispositif pour distribuer de la mousse à raser qui comporte un récipient contenant le produit à distribuer et un propulseur liquéfié. Pour maintenir une pression suffisante dans le récipient tout au long de la durée de vie du dispositif, des réservoirs sont prévus à l'intérieur du récipient pour retenir le propulseur sous forme concentrée de manière à le relarguer au fur et à mesure que la pression diminue à chaque utilisation.

Les dispositifs pour pulvériser du produit sous forme de spray peuvent être munis, au niveau du corps de valve, d'une prise de gaz additionnelle (PGA), qui permet de prélever une fraction du gaz sous pression contenu dans le récipient au-dessus du produit et, par conséquent, de faciliter l'éjection du produit à pulvériser et de favoriser la pulvérisation du produit. La prise de gaz additionnelle est généralement sous forme d'un orifice ménagé dans le corps de valve, et débouchant dans la partie supérieure du récipient qui contient la phase gazeuse du propulseur servant à la pressurisation du produit. La PGA a pour fonction d'enrichir en gaz le mélange distribué. Le document US 4 417 674 décrit par exemple un tel dispositif.

Lorsque le propulseur est un gaz comprimé, par exemple de l'air comprimé, il est nécessaire d'avoir une pression initiale très importante pour avoir une pression suffisante en fin d'utilisation du dispositif. Une telle pression risque d'être incompatible avec les législations dans ce domaine. En outre, dans le cas d'un récipient en matériau thermoplastique, la variation de pression qui serait générée entre la première utilisation et la dernière, serait préjudiciable à la performance globale du dispositif.

On obtient une meilleure pressurisation lorsque le propulseur est un gaz liquéfié, à savoir un gaz comprenant à la fois une phase liquide et une phase gazeuse au dessus de la phase liquide.

Toutefois, lorsque le propulseur sous forme de gaz liquéfié non miscible avec le produit est dans le même récipient que le produit, du propulseur sous forme liquide peut être distribué notamment lorsque le dispositif est en position horizontale. En effet, dans cette position, l'extrémité du tube plongeur peut être plongée dans la phase liquide du propulseur de sorte que du propulseur liquide est pulvérisé. Le propulseur sort alors du dispositif sous forme liquide de sorte que l'utilisateur ne s'aperçoit pas qu'il distribue du propulseur à la place du produit. Une quantité importante de propulseur peut ainsi s'échapper du récipient ce qui peut rapidement altérer la performance de la pulvérisation.

Si on veut pouvoir distribuer le produit dans toutes les positions, il est nécessaire de conditionner le produit séparément du propulseur destiné à les maintenir sous pression. Pour ce faire, le produit peut être conditionné dans une poche à parois souples, en communication avec la valve. Le propulseur est conditionné dans un volume formé entre la surface extérieure de la poche et la paroi intérieure du récipient. Alternativement, le produit est maintenu séparé du propulseur au moyen d'un piston, apte à coulisser en appui étanche contre la surface intérieure du récipient. De tels dispositifs comportant des éléments de séparation sont relativement coûteux.

Aussi, est-ce un des objets de l'invention que de fournir un dispositif permettant de résoudre en tout ou partie les problèmes évoqués précédemment en référence aux dispositifs conventionnels.

C'est en particulier un objet de l'invention que de pouvoir réaliser un tel dispositif qui permette de pulvériser un produit sous forme d'un spray de bonne qualité tout au long de la durée d'utilisation du dispositif.

D'autres objets encore apparaîtront dans la description détaillée qui suit.

Selon l'invention, ces objets peuvent être atteints en réalisant un dispositif pour le conditionnement et la distribution sous pression d'un produit cosmétique selon la revendication 1.

En utilisant un propulseur sous forme de gaz liquéfié, une seule goutte de gaz suffit à pressuriser le récipient. En outre, la phase liquide du gaz propulseur étant retenue au moins en partie à l'intérieur de l'organe de rétention, les risques sont faibles pour que le propulseur sous forme liquide soit distribué, même en position horizontale.

L'organe de rétention peut être configuré pour absorber la totalité de la phase liquide du propulseur de manière à ce que le propulseur sous forme liquide ne puisse en aucun cas être distribué.

Le premier passage peut être relié à un tube plongeur, qui peut s'étendre jusqu'au fond du récipient.

Le rapport propulseur/produit, en poids, est compris entre 10 et 1, bornes incluses, et de préférence entre 2 et 1, bornes incluses.

L'organe de rétention peut être réalisé dans un matériau et/ou avec une structure physique choisis en fonction de la nature du ou des substances contenues dans le récipient, en particulier de la nature du propulseur et de la quantité de gaz devant être libérée par désorption, compte tenu par exemple de la configuration de la valve et du volume que le gaz libéré par désorption est susceptible d'occuper, de la pression régnant dans le récipient.

L'organe de rétention peut comporter un matériau poreux. L'organe de rétention peut comporter un matériau dont la nature chimique lui permet d'absorber un gaz propulseur contenu dans le fluide.

L'organe de rétention peut être sous forme d'un corps libre dans le récipient. Alternativement, l'organe de rétention peut être fixé à l'intérieur du récipient, notamment à la paroi interne du récipient, par exemple au fond du récipient ou au tube plongeur. Des moyens, notamment sous forme d'une butée peuvent être prévus pour immobiliser l'organe de rétention à l'intérieur du récipient. Alternativement, l'organe de rétention peut être collé ou soudé. D'autres moyens d'accrochage peuvent encore être envisagés.

Le second passage peut être un orifice réalisé sur la paroi latérale du corps de valve. L'orifice précité peut avoir un diamètre compris entre 0,1 et 0,5 mm, et de préférence entre 0,2 et 0,4 mm.

La valve peut être configurée pour être actionnée par un mouvement d'enfoncement ou, alternativement par un mouvement de basculement.

Le dispositif peut en outre comprendre un organe pour l'actionnement de la valve et la distribution du produit sous pression via au moins un orifice de distribution situé par exemple à l'intérieur d'une buse, notamment une buse à effet tourbillonnaire.

L'invention consiste, mises à part les dispositions exposées ci-dessus, en un certain nombre d'autres dispositions qui seront explicitées ci-après, à propos d'exemples de réalisation non limitatifs, décrits en référence aux figures annexées, parmi lesquelles :
- la figure 1 représente en coupe un premier mode de réalisation du dispositif selon l'invention en cours d'utilisation tête en haut ;
- la figure 2 représente une coupe partielle du dispositif de la figure 1 en position fermée ;
- la figure 3 représente en coupe le dispositif de la figure 1 en cours d'utilisation tête en bas ; et
- la figure 4 représente en coupe un deuxième mode de réalisation du dispositif selon l'invention.

Le dispositif 100 représenté dans son ensemble à la figure 1 comprend un récipient cylindrique 10 en fer blanc. On ne sort pas du cadre de l'invention en utilisant un récipient en aluminium ou en matériau thermoplastique, notamment en PET/PEN.

Ce récipient 10 contient un produit P à pulvériser sous la pression d'un gaz propulseur G tel que de l'isobutane, du difluoroéthane 152a, du tétrafluoroéthane 134a ou du diméthyléther par exemple.

Le récipient 10 comporte en partie supérieure une ouverture 11 sur laquelle est sertie une coupelle 12, de façon conventionnelle. Une valve 20 est fixée par sertissage dans un logement central de la coupelle 12. L'autre extrémité du récipient 10 est fermée par un fond concave.

La valve 20 comporte un corps de valve 21 définissant une chambre 22 dans laquelle est engagée une tige de valve 23, d'axe longitudinal X, apte à se déplacer dans la chambre 22 entre une position de fermeture de la valve illustrée à la figure 2 et une position d'ouverture illustrée sur les figures 1 et 3.

La tige de valve 23 est munie, à son extrémité émergeant du corps de valve 21, d'un bouton-poussoir 30. Ce bouton-poussoir 30 est pourvu d'un canal intérieur 31 qui débouche par un orifice de pulvérisation 32. Cet orifice de pulvérisation pourrait être délimité par une ou plusieurs buses à canaux tourbillonnaires par exemple, en fonction par exemple du type d'aérosol souhaité et de la nature du produit pulvérisé.

Un joint annulaire d'étanchéité 33 s'interpose entre le corps de valve 21 et la coupelle 12.

Un canal de distribution 24 est réalisé dans la tige de valve 23. Ce canal débouche à une extrémité dans le canal intérieur 31 du bouton-poussoir 30 et à l'autre extrémité sur une surface latérale de la tige de valve 23, par un orifice radial 25.

La tige de valve 23 comprend, sous l'orifice radial 25, une portion annulaire 26 dont la périphérie est munie d'une lèvre 26a. Un ressort 40, en l'absence de contrainte s'exerçant sur la tige de valve, contraint l'extrémité libre de la lèvre annulaire 26a en appui étanche contre le joint 33 de sorte qu'un espace annulaire 22a est délimité par la portion annulaire 26, la lèvre 26a et le joint annulaire 33, comme on le voit à la figure 2.

En position de fermeture de la valve illustrée à la figure 2, la lèvre 26a est en appui étanche contre le joint annulaire 33 de sorte que l'orifice radial 25 ne communique pas avec la chambre 22. Lorsque l'on bascule la tige de valve 23 relativement à l'axe X, la lèvre annulaire 26a s'écarte du joint 33, suivant une certaine étendue angulaire, ce qui permet d'établir une communication entre l'intérieur du corps de valve et l'espace annulaire 22a et donc entre l'intérieur du corps de valve et l'intérieur de la tige 23 via l'orifice radial 25. Le ressort hélicoïdal 40 rappelle la tige de valve 23 en position de fermeture, lorsque celle-ci est relâchée.

La tige de valve 23 comporte en partie inférieure, sous la portion annulaire 26, une portion cylindrique 27 d'axe X servant de guide au ressort 40.

Le corps de valve 21 comporte en partie inférieure un embout 28 sur lequel est fixée une première extrémité 51 d'un tube plongeur 50. L'embout 28 débouche dans celui-ci par un premier passage sous forme d'un orifice 28a de section circulaire. La seconde extrémité 52 du tube plongeur 50 est située sensiblement au fond du réservoir.

Le corps de valve 21 comporte en outre un deuxième passage sous forme d'un orifice 29 de prise de gaz additionnelle (PGA), l'orifice 29 étant ménagé dans la paroi latérale du corps de valve, et débouchant dans la partie supérieure du récipient. L'orifice 29 peut alternativement être formé dans le fond du corps de valve et comporter un axe parallèle à l'axe X.

La PGA a pour fonction d'enrichir en gaz le mélange distribué, le mélange de liquide et de gaz propulseur se formant dans la chambre et est amené vers l'orifice de pulvérisation lorsque le dispositif est utilisé tête en haut. Il permet également le passage du produit, notamment lorsque le dispositif est utilisé tête en bas.

Un organe de rétention 60 est réalisé, dans l'exemple illustré, sous forme de corps libres en silicone aptes à absorber le gaz propulseur à l'état liquéfié G, en raison de l'affinité existant entre le silicone et le propulseur. Les corps de silicone 60 sont libres de se mouvoir à l'intérieur du récipient et, en particulier dans le produit P liquide.

L'organe de rétention 60, par désorption du gaz propulseur G, permet d'augmenter la pression régnant à l'intérieur du récipient après retour de la tige de valve 23 dans sa position de fermeture. L'organe de rétention 60 est configuré pour absorber toute la phase liquide du propulseur pour éviter que celui-ci ne soit distribué sous forme liquide. En outre, l'organe de rétention 60 est configuré pour que le volume gazeux libéré par désorption soit suffisant pour que le produit P soit toujours sous pression tout au long de la durée de vie du produit.

Selon un exemple particulier, le récipient contient 30 g de fond de teint et 60 g d'isobutane. Le récipient contient également trois blocs de silicone représentant au total un volume environ égal à 20 cm³.

Pour réaliser le dispositif, on introduit le produit P à l'intérieur du récipient ainsi que les blocs de silicone. On sertit ensuite la valve sur la coupelle. Puis on introduit, via la valve, la quantité de gaz propulseur liquéfié, lequel est absorbé et retenu dans les blocs de silicone. En fonction de la pression à l'intérieur du récipient, le gaz liquide se vaporise au dessus du produit, et se répartit dans le récipient exerçant ainsi une pression sur le produit P qui est ainsi pressurisé de manière adéquate.

A chaque actionnement de la valve 20, via le bouton poussoir 30, le produit P sort sous pression, notamment sous forme d'un spray. A chaque distribution de produit P, la pression régnant dans le récipient diminue, ce qui provoque la vaporisation d'une quantité correspondante de gaz liquéfié contenu dans les blocs de silicone, et le maintien d'une pression adéquate tout au long de la durée de vie du produit.

En position tête en haut illustrée à la figure 1, la valve s'ouvre en réponse à l'actionnement du bouton-poussoir. Le produit P est alors poussé sous la pression du propulseur, via le tube plongeur, dans la valve. En même temps, le propulseur sous forme gazeuse présent dans la partie supérieure du récipient, au-dessus du produit P, arrive également dans le corps de valve via l'orifice 29 de prise de gaz additionnelle. Un mélange produit/propulseur est alors distribué par l'orifice de pulvérisation 32.

En position tête en bas illustrée à la figure 3, le produit arrive cette fois dans la valve via l'orifice 29. Le propulseur sous forme gazeuse présent au dessus du produit, cette fois vers le fond du récipient, est acheminé dans le corps de valve par le tube plongeur.

Si toutefois l'utilisateur tente d'actionner la valve lorsque le dispositif est en position horizontale et que l'extrémité 52 du tube plongeur et l'orifice de prise de gaz additionnelle 29 ne sont pas au contact du produit, le propulseur sera distribué seul sous forme gazeuse. Toutefois, l'utilisateur s'apercevra rapidement qu'il ne distribue pas de produit si bien qu'il arrêtera l'actionnement de la valve ou qu'il modifiera la position du dispositif.

Le dispositif illustré à la figure 4 diffère de celui qui vient d'être décrit en ce que les corps libres de silicone constituant l'élément de rétention 60 sont remplacés par un bloc de mousse 60 à cellules ouvertes fixé au fond du réservoir, par exemple par collage.

Là encore, le bloc de mousse contient la phase liquide du gaz liquéfié, notamment un isobutane, destiné, en se vaporisant au dessus du produit P, à exercer une pression suffisante pour pressuriser le contenu P.

On ne sort pas du cadre de l'invention en utilisant un ou plusieurs organes de rétention fixé(s) ailleurs, notamment à une paroi latérale du récipient, au tube plongeur ou encore à la paroi extérieure du corps de valve. Les pièces constituant les différentes parties du récipient peuvent également constituer, au moins en partie, des organes de rétention.

Dans la description détaillée qui précède, il a été fait référence à des modes de réalisation préférés de l'invention. Il est évident que des variantes peuvent y être apportées sans s'écarter de l'invention telle que revendiquée ci-après. La valve peut notamment être configurée pour permettre la distribution lorsque la tige de valve est enfoncée au lieu d'être pivotée. On peut aussi réaliser le corps de valve avec d'autres formes encore.

## Revendications

1. Dispositif (100) pour le conditionnement et la distribution sous pression d'un produit (P) cosmétique, comprenant :
- un récipient (10) en matériau thermoplastique contenant :
- le produit (P) qui est un fond de teint, à distribuer sous pression ;
- un propulseur (G) sous forme d'un gaz liquéfié non miscible avec le produit, le gaz liquéfié comportant une phase gazeuse et une phase liquide, le propulseur étant choisi dans le groupe constitué par le butane, l'isobutane, difluoroéthane 152a, le tétrafluoroéthane 134a, et le diméthyléther, ou un mélange d'au moins deux de ces composés :
- au moins un organe de rétention (60) qui forme un bloc de silicone, apte à emprisonner, au moins en partie, la phase liquide du propulseur, ledit organe de rétention ayant au moins une portion perméable à la phase gazeuse dudit propulseur ;
- une valve (20) surmontant le récipient qui comporte un corps (21) comportant :
- un premier passage (28a) apte, dans une première position du dispositif, à faire entrer le produit contenu dans le récipient à l'intérieur du corps de valve lorsque la valve est actionnée :
- un deuxième passage (29) apte, dans la première position du dispositif, à faire entrer le propulseur contenu dans le récipient sous forme gazeuse à l'intérieur du corps de valve lorsque la valve est actionnée.

2. Dispositif selon la revendication précédente, **caractérisé en ce que** l'organe de rétention (60) est configuré pour absorber la totalité de la phase liquide du propulseur.

3. Dispositif selon l'une quelconque des revendications précédentes, **caractérisé en ce que** le premier passage (28a) est relié à un tube plongeur (50).

4. Dispositif selon l'une quelconque des revendications précédentes, **caractérisé en ce que** le rapport propulseur/produit, en poids, est compris entre 10 et 1, bornes incluses, et de préférence entre 2 et 1, bornes incluses.

5. Dispositif selon l'une quelconque des revendications précédentes, **caractérisé par le fait que** l'organe de rétention (60) comporte un matériau poreux.

6. Dispositif selon l'une quelconque des revendications précédentes, **caractérisé par le fait que** l'organe de rétention (60) comporte un matériau dont la nature chimique lui permet d'absorber un gaz propulseur contenu dans le fluide.

7. Dispositif selon l'une quelconque des revendications précédentes, **caractérisé en ce que** l'organe de rétention (60) est sous forme d'un corps libre dans le récipient.

8. Dispositif selon l'une quelconque des revendications 1 à 6, **caractérisé en ce que** l'organe de rétention (60) est fixé à l'intérieur du récipient.

9. Dispositif selon la revendication 8, **caractérisé en ce que** l'organe de rétention (60) est fixé à la paroi interne du récipient, notamment au fond du récipient.

10. Dispositif selon les revendications 2 et 8, **caractérisé en ce que** l'organe de rétention (60) est fixé au tube plongeur.

11. Dispositif selon l'une quelconque des revendications précédentes, **caractérisé en ce que** le second passage (29) est un orifice réalisé sur la paroi latérale du corps de valve (21).

12. Dispositif selon l'une quelconque des revendications précédentes, **caractérisé en ce que** le second passage (29) a un diamètre compris entre 0,1 et 0.5 mm, et de préférence entre 0,2 et 0,4 mm.

13. Dispositif selon l'une quelconque des revendications précédentes, **caractérisé en ce que** la valve (20) est configurée pour être actionnée par un mouvement d'enfoncement.

14. Dispositif selon l'une quelconque des revendications 1 à 12, **caractérisé en ce que** la valve (20) est configurée pour être actionnée par un mouvement de basculement

15. Dispositif selon l'une quelconque des revendications précédentes, **caractérisé en ce qu'**il comprend un organe (30) pour l'actionnement de la valve et la distribution du produit sous pression via au moins un orifice de distribution (32) situé par exemple à l'intérieur d'une buse, notamment une buse à effet tourbillonnaire.

## Claims

1. Device (100) for packaging and dispensing, under pressure, a cosmetic product (P), comprising:
- a container (10) made of thermoplastic material and containing:
- the product (P), which is a foundation, to be dispensed under pressure;
- a propellant (G) in the form of a liquefied gas immiscible with the product, the liquefied gas comprising a gaseous phase and a liquid phase, the propellant being chosen from the group consisting of butane, isobutane, difluoroethane 152a, tetrafluoroethane 134a and dimethylether, or a mixture of at least two of these compounds:
- at least one retaining member (60), in the form of a silicone block able, at least in part, to trap the liquid phase of the propellant, the said retaining member having at least one portion that is permeable to the gaseous phase of the said propellant;
- a valve (20) surmounting the container and which comprises a body (21) comprising:
- a first passage (28a) able, when the device is in a first position, to cause the product contained in the container to enter the valve body when the valve is actuated;
- a second passage (29) able, when the device is in the first position, to cause the propellant contained in gaseous form in the container to enter the valve body when the valve is actuated.

2. Device according to the preceding claim, **characterized in that** the retaining member (60) is configured to absorb all of the liquid phase of the propellant.

3. Device according to either one of the preceding claims, **characterized in that** the first passage (28a) is connected to a dip tube (50).

4. Device according to any one of the preceding claims, **characterized in that** the propellant/product weight ratio is between 10 and 1 inclusive, and preferably between 2 and 1 inclusive.

5. Device according to any one of the preceding claims, **characterized in that** the retaining member (60) comprises a porous material.

6. Device according to any one of the preceding claims, **characterized in that** the retaining member (60) comprises a material the chemical nature of which allows it to absorb a propellant gas contained in the fluid.

7. Device according to any one of the preceding claims, **characterized in that** the retaining member (60) is in the form of a body that is free inside the container.

8. Device according to any one of Claims 1 to 6, **characterized in that** the retaining member (60) is fixed inside the container.

9. Device according to Claim 8, **characterized in that** the retaining member (60) is fixed to the internal wall of the container, particularly to the bottom of the container.

10. Device according to Claims 2 and 8, **characterized in that** the retaining member (60) is fixed to the dip tube.

11. Device according to any one of the preceding claims, **characterized in that** the second passage (29) is an orifice made in the sidewall of the valve body (21).

12. Device according to any one of the preceding claims, **characterized in that** the second passage (29) has a diameter of between 0.1 and 0.5 mm, and preferably of between 0.2 and 0.4 mm.

13. Device according to any one of the preceding claims, **characterized in that** the valve (20) is configured to be actuated by a depressing movement.

14. Device according to any one of Claims 1 to 13, **characterized in that** the valve (20) is configured to be actuated by a tilting movement.

15. Device according to any one of the preceding claims, **characterized in that** it comprises a member (30) for actuating the valve and dispensing the product under pressure via at least one dispensing orifice (32) situated, for example, inside a nozzle, particularly a swirl-inducing nozzle.

## Patentansprüche

1. Vorrichtung (100) zur Verpackung und zur Ausgabe eines Kosmetikprodukts (P) unter Druck, die aufweist:
- einen Behälter (10) aus thermoplastischem Werkstoff, der enthält:
- das unter Druck auszugebende Produkt (P), das ein Fond de Teint ist;
- ein Treibmittel (G) in Form eines nicht mit dem Produkt vermischbaren Flüssiggases, wobei das Flüssiggas eine gasförmige Phase und eine flüssige Phase aufweist, wobei das Treibmittel aus der Gruppe ausgewählt wird, die aus Butan, Isobutan, Difluorethan 152a, Tetrafluorethan 134a und Dimethyläther, oder aus einer Mischung mindestens zwei dieser Verbindungen besteht;
- mindestens ein Rückhalteorgan (60), das einen Siliconblock bildet und fähig ist, zumindest zum Teil die flüssige Phase des Treibmittels zu umschließen, wobei das Rückhalteorgan mindestens einen Abschnitt hat, der für die gasförmige Phase des Treibmittels durchlässig ist;
- ein Ventil (20), das über dem Behälter sitzt und einen Körper (21) aufweist, der aufweist:
- einen ersten Durchlass (28a), der in einer ersten Stellung der Vorrichtung fähig ist, das im Behälter enthaltene Produkt ins Innere des Ventilkörpers eintreten zu lassen, wenn das Ventil betätigt wird;
- einen zweiten Durchlass (29), der in der ersten Stellung der Vorrichtung fähig ist, das im Behälter in Gasform enthaltene Treibmittel ins Innere des Ventilkörpers eintreten zu lassen, wenn das Ventil betätigt wird.

2. Vorrichtung nach dem vorhergehenden Anspruch, **dadurch gekennzeichnet, dass** das Rückhalteorgan (60) konfiguriert ist, um die Gesamtheit der flüssigen Phase des Treibmittels zu absorbieren.

3. Vorrichtung nach einem der vorhergehenden Ansprüche, **dadurch gekennzeichnet, dass** der erste Durchlass (28a) mit einem Tauchrohr (50) verbunden ist.

4. Vorrichtung nach einem der vorhergehenden Ansprüche, **dadurch gekennzeichnet, dass** das Gewichtsverhältnis Treibmittel/Produkt zwischen 10 und 1, Grenzen eingeschlossen, und vorzugsweise zwischen 2 und 1, Grenzen eingeschlossen, liegt.

5. Vorrichtung nach einem der vorhergehenden Ansprüche, **dadurch gekennzeichnet, dass** das Rückhalteorgan (60) einen porösen Werkstoff aufweist.

6. Vorrichtung nach einem der vorhergehenden Ansprüche, **dadurch gekennzeichnet, dass** das Rückhalteorgan (60) einen Werkstoff aufweist, dessen chemische Beschaffenheit es ihm erlaubt, ein in der Flüssigkeit enthaltenes Treibgas zu absorbieren.

7. Vorrichtung nach einem der vorhergehenden Ansprüche, **dadurch gekennzeichnet, dass** das Rückhalteorgan (60) in Form eines freien Körpers im Behälter vorliegt.

8. Vorrichtung nach einem der Ansprüche 1 bis 6, **dadurch gekennzeichnet, dass** das Rückhalteorgan (60) im Inneren des Behälters befestigt ist.

9. Vorrichtung nach Anspruch 8, **dadurch gekennzeichnet, dass** das Rückhalteorgan (60) an der Innenwand des Behälters, insbesondere am Boden des Behälters, befestigt ist.

10. Vorrichtung nach den Ansprüchen 2 und 8, **dadurch gekennzeichnet, dass** das Rückhalteorgan (60) am Tauchrohr befestigt ist.

11. Vorrichtung nach einem der vorhergehenden Ansprüche, **dadurch gekennzeichnet, dass** der zweite Durchlass (29) eine Öff nung ist, die in der Seitenwand des Ventilkörpers (21) ausgebildet ist.

12. Vorrichtung nach einem der vorhergehenden Ansprüche, **dadurch gekennzeichnet, dass** der zweite Durchlass (29) einen Durchmesser zwischen 0,1 und 0,5 mm und vorzugsweise zwischen 0,2 und 0,4 mm hat.

13. Vorrichtung nach einem der vorhergehenden Ansprüche, **dadurch gekennzeichnet, dass** das Ventil (20) konfiguriert ist, um durch eine Eindrückbewegung betätigt zu werden.

14. Vorrichtung nach einem der Ansprüche 1 bis 12, **dadurch gekennzeichnet, dass** das Ventil (20) konfiguriert ist, um durch eine Kippbewegung betätigt zu werden.

15. Vorrichtung nach einem der vorhergehenden Ansprüche, **dadurch gekennzeichnet, dass** sie ein Organ (30) zur Betätigung des Ventils und zur Ausgabe des Produkts unter Druck über mindestens eine Ausgabeöffnung (32) aufweist, die sich zum Beispiel innerhalb einer Düse befindet, insbesondere einer Düse mit Wirbelwirkung.
